# EUROPÄISCHE PATENTSCHRIFT

(11) **EP 1 905 704 B1**
(45) Veröffentlichungstag und Bekanntmachung des Hinweises auf die Patenterteilung: **12.05.2010**
(21) Anmeldenummer: 07013921.7
(22) Anmeldetag: 16.07.2007
(51) Int. Cl.: B65F 3/20, B30B 9/30

(54) **Verdichterbereich für Müllfahrzeuge**
Compacting area for refuse vehicles
Zone de compactage pour véhicules à ordures

(30) Priorität: 28.09.2006 DE 202006014951 U
(43) Veröffentlichungstag der Anmeldung: 02.04.2008
(73) Patentinhaber: FAUN Umwelttechnik GmbH & Co., 86167 Augsburg (DE)
(72) Erfinder: Krichhoff, Johannes, Dr., 58636 Iserlohn (DE)
(74) Vertreter: Laufhütte, Dieter

(56) Entgegenhaltungen:
- DE-U- 9 105 533

## Beschreibung

Die vorliegende Erfindung betrifft einen Verdichterbereich für Müllfahrzeuge, in welchen der Müll während eines Müllverdichtungsverfahrens eingebracht und verdichtet wird.

Ein solcher Verdichterbereich umfasst dabei üblicherweise eine Beladewanne, in welche der Müll z. B. aus einer Mülltonne eingefüllt wird, um dann von einem Verdichterelement zusammengepresst zu werden.

Bekannte Verdichterbereiche werden dabei üblicherweise aus möglichst verschleißfesten Blechen mit Verstärkungsprofilen hergestellt, wobei die einzelnen Komponenten eine Schweißkonstruktion bilden. Aufgrund der hohen Belastung muss der Verdichterbereich sehr stabil sein, was bei der bekannten Konstruktion zu einem hohen Gewicht führt. Zudem ergeben sich Probleme durch starken Abrieb und großen Verschleiß.

Aufgabe der vorliegenden Erfindung ist es deshalb, einen Verdichterbereich zur Verfügung zu stellen, welcher einen niedrigen Verschleiß und eine leichte Konstruktion aufweist.

Erfindungsgemäß wird diese Aufgabe von einem Verdichterbereich für Müllfahrzeuge gemäß Anspruch 1 gelöst. Ein solcher Verdichterbereich umfasst erfindungsgemäß zumindest eine Schicht aus Polymerbeton. Polymerbeton ist ein hochabriebfestes Material, welches zudem eine leichtere Konstruktion erlaubt als die bisher verwendeten Metallblechkonstruktionen.

Polymerbeton besteht dabei aus einer Matrix aus Polymer (Kunststoff) wie z. B. Epoxydharz, ungesättigte Polyester, Polyurethane oder Polymethylmethacrylat und Zuschlägen z. B. aus Quarzsand oder Füllern. Der Kunststoff wirkt dabei als Bindemittel, während die Zuschläge die mechanischen Eigenschaften des Polymerbetons verbessern. Polymerbeton ist beständig gegen Chemikalien, härtet schnell aus und weist eine extrem hohe mechanische Festigkeit auf. Er erlaubt es damit, den Verdichterbereich hochabriebfest und dennoch leicht zu gestalten.

Weiterhin vorteilhafterweise bildet die Schicht aus Polymerbeton des erfindungsgemäßen Verdichterbereichs die Oberfläche des Verdichterbereichs. So gibt die Schicht aus Polymerbeton dem Verdichterbereich eine hochabriebfeste und auch gegen chemische Einwirkungen unempfindliche Oberfläche, was den Verschleiß des Verdichterbereiches verringert.

Weiterhin vorteilhafterweise umfasst der Verdichterbereich eine Gitterkonstruktion aus Metall, die mit Polymerbeton ausgegossen ist. Die Gitterkonstruktion aus Metall gibt so dem Verdichterbereich zusätzliche Stabilität, was im Zusammenwirken mit dem Polymerbeton eine leichte Konstruktion ermöglicht. Die Gitterkonstruktion besteht dabei vorteilhafterweise aus Stahl oder Aluminium.

Weiterhin vorteilhafterweise umfasst der erfindungsgemäße Verdichterbereich eine Beladewanne. Diese Beladewanne ist nun durch die erfindungsgemäße Schicht aus Polymerbeton hochabriebfest und dennoch leicht.

Weiterhin vorteilhafterweise umfasst der Verdichterbereich neben der Beladewanne auch Seitenwände. Auch diese verfügen dann über eine Schicht aus Polymerbeton und sind ebenfalls hoch abriebfest.

Der erfindungsgemäße Verdichterbereich kann dabei sowohl für Hecklader als auch z. B. für Seitenlader verwendet werden, um ein verbessertes Verschleißverhalten der Abriebzonen im Verdichterbereich bei gleichzeitiger Reduzierung des Gewichtes zu erreichen.

Die vorliegende Erfindung wird nun anhand von Zeichnungen näher beschrieben. Dabei zeigen:
- Figuren 1-4:: einen Verdichtungsvorgang für Müll unter Verwendung des erfindungsgemäßen Verdichterbereichs.

Der Verdichterbereich 1 ist dabei am Heck eines Müllfahrzeugs 12 angeordnet, von welchem noch die Hinterachse 2 zu sehen ist. Der Verdichterbereich 1 weist dabei eine Schicht 5 aus Polymerbeton auf, welche zumindest die Oberfläche der Beladewanne bedeckt. Wie in Figur 1 gezeigt, wird zunächst der Müll 4 in die Beladewanne eingefüllt, um dann, wie in Figuren 2 bis 4 gezeigt, von einem Verdichterelement 11 verdichtet und in den Sammelbehälter des Müllfahrzeugs 12 geschoben zu werden. Hierbei wird der Verdichterbereich 1 stark belastet, so dass die Abriebfestigkeit der Schicht 5 aus Polymerbeton die Lebensdauer der Konstruktion deutlich verbessert. Neben der Oberfläche der Beladewanne können auch die nicht gezeigten Seitenwände sowie die Oberfläche der Schräge 7 aus Polymerbeton bestehen, da auch diese hohen Belastungen ausgesetzt sind.

## Patentansprüche

1. Verdichterbereich (1) für Müllfahrzeuge (12), **dadurch gekennzeichnet, dass** der Verdichterbereich (1) zumindest eine Schicht (5) aus Polymerbeton umfasst.

2. Verdichterbereich (1) für Müllfahrzeuge (12) gemäß Anspruch 1, **dadurch gekennzeichnet, dass** die Schicht (5) aus Polymerbeton die Oberfläche des Verdichterbereichs (1) bildet.

3. Verdichterbereich (1) für Müllfahrzeuge (12) gemäß Anspruch 1, **dadurch gekennzeichnet, dass** der Verdichterbereich (1) eine Gitterkonstruktion aus Metall umfasst, die mit Polymerbeton ausgegossen ist.

4. Verdichterbereich (1) für Müllfahrzeuge (12) gemäß Anspruch 1, **dadurch gekennzeichnet, dass** der Verdichterbereich (1) eine Beladewanne umfasst.

5. Verdichterbereich (1) für Müllfahrzeuge (12) gemäß Anspruch 1, **dadurch gekennzeichnet, dass** der Verdichterbereich (1) eine Beladewanne und Seitenwände umfasst.

## Claims

1. Compacting region (1) for refuse vehicles (12), **characterized in that** the compacting region (1) comprises at least one layer (5) consisting of concrete polymer.

2. Compacting region (1) for refuse vehicles (12), according to Claim 1, **characterized in that** the layer (5) consisting of concrete polymer forms the surface of the compacting region (1).

3. Compacting region (1) for refuse vehicles (12) according to Claim 1, **characterized in that** the compacting region (1) comprises a metal grid structure which is filled with concrete polymer.

4. Compacting region (1) for refuse vehicles (12) according to Claim 1, **characterized in that** the compacting region (1) comprises a loading trough.

5. Compacting region (1) for refuse vehicles (12) according to Claim 1, **characterized in that** the compacting region (1) comprises a loading trough and side walls.

## Revendications

1. Zone de compactage (1) pour des véhicules à ordures (12), **caractérisée en ce que** la zone de compactage (1) comprend au moins une couche (5) en béton polymère.

2. Zone de compactage (1) pour des véhicules à ordures (12) selon la revendication 1, **caractérisée en ce que** la couche (5) en béton polymère constitue la surface de la zone de compactage (1).

3. Zone de compactage (1) pour des véhicules à ordures (12) selon la revendication 1, **caractérisée en ce que** la zone de compactage (1) comporte une construction de grille en métal dans laquelle est coulée le béton polymère.

4. Zone de compactage (1) pour des véhicules à ordures (12) selon la revendication 1, **caractérisée en ce que** la zone de compactage (1) comporte une cuve de charge.

5. Zone de compactage (1) pour des véhicules à ordures (12) selon la revendication 1, **caractérisée en ce que** la zone de compactage (1) comporte une cuve de charge et des parois latérales.
